# EUROPÄISCHE PATENTSCHRIFT

(11) **EP 0 987 365 B1**
(45) Veröffentlichungstag und Bekanntmachung des Hinweises auf die Patenterteilung: **16.06.2004**
(21) Anmeldenummer: 99114588.9
(22) Anmeldetag: 26.07.1999
(51) Int. Cl.: D21F 3/10

(54) **Dichtungseinrichtung und Verfahren zur Abdichtung von Druckzonen in einer Papiermaschine**
Sealing device and process for sealing pressure zones in a papermachine
Dispositif d'étanchéité et procédé pour étanchéifier des zones de pression dans une machine à papier

(30) Priorität: 18.09.1998 DE 19842838
(43) Veröffentlichungstag der Anmeldung: 22.03.2000
(73) Patentinhaber: Voith Paper Patent GmbH, 89522 Heidenheim (DE)
(72) Erfinder: Heinzmann, Helmut, 89558 Böhmenkirch (DE)

(56) Entgegenhaltungen:
- WO-A-97/17490
- US-A- 5 580 424

## Beschreibung

Die Erfindung betrifft eine Dichtungseinrichtung zur seitlichen Abdichtung wenigstens einer an eine bewegte Fläche angrenzenden Überdruckoder Unterdruckzone in einer Papiermaschine mit wenigstens einem Dichtelement, das zumindest bereichsweise in einem Aufnahmebereich eines Halters angeordnet und zum Anlegen an die bewegte Fläche relativ zum Halter bewegbar ist.

Die Erfindung betrifft des weiteren ein Verfahren zur seitlichen Abdichtung wenigstens einer an eine bewegte Fläche angrenzenden Überdruckoder Unterdruckzone in einer Papiermaschine mittels einer Dichtungseinrichtung, die wenigstens ein Dichtelement umfaßt, das zumindest bereichsweise in einem Aufnahmebereich eines Halters angeordnet ist und zum Anlegen an die bewegte Fläche relativ zum Halter bewegt wird.

Derartige Dichtungseinrichtungen und Verfahren dienen beispielsweise dazu, das unter einem Unterdruck stehende Innere eines Saugkastens, dessen Seitenwände mit der Dichtungseinrichtung versehen sind, gegenüber der Umgebung abzudichten, indem die Dichtelemente gegen den rotierenden Mantel einer Saugwalze, über die eine zu entwässernde Papierbahn geführt wird, derart gepreßt werden, daß das Dichtelement optimal am Mantel anliegt und eine gute Abdichtwirkung erzielt wird.

Aus der US 5,580,424 ist es bekannt, ein in einem Halter angeordnetes Dichtelement mit einem separaten Kolben, der mittels einer Feder gegen das Dichtelement gedrückt wird, im Halter einzuklemmen. Die Feder ist derart ausgelegt, daß eine Bewegung des Dichtelementes in Richtung eines Walzenmantels nicht verhindert, das Dichtelement jedoch gehalten wird, wenn der Druck in einem Anpreßdruckschlauch beseitigt wird.

Bei einer aus der DE-AS 1 135 745 bekannten Vorrichtung sind Schenkel eines Dichtungsstreifens jeweils in einem Raum zwischen Wänden einer Führung für den Dichtungsstreifen angeordnet, wobei die Dicke der Schenkel jeweils etwas geringer als die Breite des Raumes zwischen den Wänden ist. Zur Reduzierung des Luftdurchtritts ist zwischen dem Dichtungsstreifen und den äußeren Wänden der Führung jeweils eine kleine pneumatische Abdichtung in Form eines Gummischlauches vorgesehen, der an eine Druckluftquelle angeschlossen ist und sich an den Dichtungsstreifen anlegt, um eine Abdichtung zu bewirken.

Aus der US 2,649,719 ist es bekannt, in Seitenwänden eines Halters für einen Abdichtungsstreifen Nuten auszubilden und in diese Nuten Abdichtungsröhren einzulegen, die sich in Anpreßrichtung in der Nut abrollen können. Der Abdichtungsstreifen kann sich aufgrund der sich abrollenden Röhren innerhalb des von den Seitenwänden des Halters gebildeten Schlitzes frei bewegen.

In einer aus der DE-AS 1 146 350 bekannten Vorrichtung sind an die Innenfläche eines Walzenmantels andrückbare Dichtleisten im Körper einer Saugkammer lose geführt sowie innerhalb der Saugkammer von Druckkammern und außerhalb von Rippen abgestützt.

Es ist das der Erfindung zugrundeliegende Problem (Aufgabe), eine Dichtungseinrichtung sowie ein Verfahren der eingangs genannten Art zu schaffen, die auf möglichst einfache Weise eine während des Betriebs gleichbleibend gute Abdichtung der Druckzone unter Vermeidung eines überhöhten Anpreßdrucks zu gestatten.

Die Lösung dieser Aufgabe erfolgt durch die Merkmale des unabhängigen Vorrichtungsanspruchs und insbesondere dadurch, daß der Aufnahmebereich als Klemmaufnahme ausgebildet und das Dichtelement über Klemmflächen der Klemmaufnahme mit einer Klemmkraft beaufschlagt ist.

Hierdurch entsteht eine reibschlüssige Verbindung zwischen dem Halter und dem Dichtelement, die das Dichtelement sicher in der jeweiligen Stellung bezüglich der bewegten Fläche halten kann und gleichzeitig für eine Abdichtung zwischen dem Halter und dem Dichtelement sorgt.

Des weiteren wird es ermöglicht, die Klemmkraft derart zu bemessen, daß das Dichtelement zunächst mit einer zur Überwindung der Klemmkraft ausreichend großen Anpreßkraft an die bewegte Fläche angelegt und anschließend die Anpreßkraft reduziert werden kann, woraufhin das Dichtelement durch die von dem Halter über dessen Klemmflächen auf das Dichtelement ausgeübte Klemmkraft in seiner eingestellten Abdichtstellung gehalten wird.

Gemäß einer bevorzugten Ausführungsform der Erfindung ist wenigstens eine Klemmfläche zum Teil von einem Klemmorgan gebildet.

Ein derartiges Klemmorgan kann gezielt an die jeweiligen Einsatzbedingungen angepaßt werden. Wenn beispielsweise mit Vibrationen der bewegten Fläche, insbesondere eines rotierenden Mantels einer Saug- oder Blaswalze, zu rechnen ist, die sich auf die Lage des Dichtelements auswirken, kann das zu der reibschlüssigen Verbindung zwischen dem Halter und dem Dichtelement beitragende Klemmorgan elastisch verformbar ausgestaltet werden, wodurch die auf das Dichtelement übertragenen Vibrationen aufgefangen werden können. Das Auftreten eines sogenannten "Slip-Stick"-Effekts" wird auf diese Weise wirksam unterbunden, so daß das Dichtelement trotz der Vibrationen in seiner eingestellten Position bezüglich des Walzenmantels verbleibt. Ein überhöhter Anpreßdruck oder Flächendruck zwischem dem Dichtelement und dem Walzenmantel wird auf diese Weise vermieden, was einen geringeren Verschleiß des Dichtelementes zur Folge hat.

Wenn dagegen keine störenden Vibrationen zu erwarten sind und der insbesondere bei einen schlechten Rundlauf aufweisenden Saugwalzen erwünschte "Slip-Stick"-Effekt gefördert werden soll, kann das Klemmorgan aus einem Material von geringer Elastizität hergestellt werden.

Die der Erfindung zugrundeliegende Aufgabe wird außerdem durch die Merkmale des unabhängigen Verfahrensanspruchs und insbesondere dadurch gelöst, daß der Aufnahmebereich als Klemmaufnahme ausgebildet und das Dichtelement während seiner Bewegung relativ zum Halter und im angelegten Zustand über Klemmflächen der Klemmaufnahme mit einer Klemmkraft beaufschlagt wird.

Bevorzugte Ausführungsformen sowohl der erfindungsgemäßen Dichtungseinrichtung als auch des erfindungsgemäßen Abdichtungsverfahrens sind in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1a: eine Seitenansicht einer Dichtungseinrichtung gemäß einer ersten Ausführungsform der Erfindung,
- Fig. 1b: einen bezüglich Fig. 1a vergrößerten Ausschnitt einer gegenüber der Ausführungsform von Fig. 1a modifizierten Dichtungseinrichtung gemäß der Erfindung,
- Fig. 2: eine weitere Ausführungsform einer erfindungsgemäßen Dichtungseinrichtung,
- Fig. 3a: ein Diagramm zur prinzipiellen Erläuterung der auf ein Dichtelement der erfindungsgemäßen Dichtungseinrichtung einwirkenden Kräfte,
- Fig. 3b: mögliche zeitliche Verläufe des in einem Anpreßdruckschlauch der erfindungsgemäßen Dichtungseinrichtung herrschenden Drucks,
- Fig. 4: eine Seitenansicht einer weiteren Ausführungsform einer erfindungsgemäßen Dichtungseinrichtung, und
- Fig. 5: eine Seitenansicht einer gegenüber der Ausführungsform von Fig. 4 modifizierten Ausführungsform einer Dichtungseinrichtung gemäß der Erfindung.

Die erfindungsgemäße Dichtungseinrichtung gemäß Fig. 1a dient zur Trennung von zwei Druckzonen P₁, P₂, die an die Innenwand eines während des Betriebs in Pfeilrichtung relativ zur Dichteinrichtung rotierenden Mantels 20 angrenzen, der Bestandteil einer nicht dargestellten Saugwalze einer Papiermaschine ist und eine bewegte Fläche im Sinne der Erfindung darstellt. Der Mantel 20 ist mit Bohrungen 21 versehen, über die einer zu entwässernden Papierbahn Feuchtigkeit entzogen werden kann.

Die Dichtungseinrichtung ist einem nicht dargestellten Saugkasten zugeordnet, in dessen Innerem während des Saugbetriebs ein Druck P₁ herrscht, der kleiner als der Umgebungsdruck P₂ ist. In Umfangsrichtung von der in Fig. 1a dargestellten Dichtungseinrichtung beabstandet ist eine weitere gemäß der Erfindung ausgebildete Dichtungseinrichtung vorgesehen, die das Innere des Saugkastens zur anderen Seite hin abdichtet.

Die Dichtungseinrichtung umfaßt einen Halter 10, der in einer Ebene senkrecht zur Drehachse der Saugwalze einen U-förmigen Querschnitt aufweist und sich bevorzugt im wesentlichen über die gesamte Walzenlänge erstreckt. In den Halter 10 ist ein Dichtelement 15, das als sich ebenfalls etwa über die gesamte Walzenlänge erstreckende Dichtleiste ausgebildet ist, derart paßgenau eingeschoben, daß Seitenwände 11, 12 des Halters 10, die einen kanalartigen Aufnahmebereich 17 für das Dichtelement 15 seitlich begrenzen, flächig an den Außenwänden des Dichtelementes 15 anliegen.

Die Breite des Aufnahmekanals 17 des Halters 10 ist in Abhängigkeit von der Breite des Dichtelements 15 und den Materialeigenschaften des Dichtelements 15 derart bemessen, daß das Dichtelement 15 stramm in dem Halter 10 sitzt und weder in axialer noch in radialer Richtung frei beweglich ist.

Der Aufnahmebereich 17 bildet auf diese Weise eine Klemmaufnahme für das Dichtelement 15. Die dem Dichtelement 15 zugewandten Oberflächen der Seitenwände 11, 12 des Halters 10 bilden dabei Klemmflächen der Klemmaufnahme, die für eine reibschlüssige Verbindung zwischen dem Dichtelement 15 und dem Halter 10 sorgen und das Dichtelement 15 mit einer Haftreibungskraft oder Klemmkraft beaufschlagen.

Wie durch die gestrichelte Linie in Fig. 1a angedeutet, kann das Dichtelement 15 zwei verschiedene Abschnitte 15a, 15b umfassen. Ein mit dem Mantel 20 zusammenwirkender Verschleißabschnitt 15a kann sich hinsichtlich des Materials von einem Klemmabschnitt 15b, mit dem das Dichtelement 15 im Halter 10 eingeklemmt ist, unterscheiden. Auf diese Weise kann das Material der beiden Abschnitte 15a, 15b des Dichtelementes 15 optimal an die jeweils zu erfüllende Funktion angepaßt werden. Der Verschleißabschnitt 15a ist auf einer Seite mit einer Abschrägung 16 versehen.

Zwischen dem Boden des Aufnahmekanals 17 und dem Dichtelement 15 ist ein Anpreßdruckschlauch 55 angeordnet, der sich ebenfalls über etwa die gesamte Walzenlänge erstreckt und an eine Fluiddruckquelle 70 angeschlossen ist, die mit einem nicht dargestellten Fluidreservoir in Verbindung steht. Mittels eines Ventils 75 kann die Strömungsverbindung zwischen der Fluiddruckquelle 70 und dem Anpreßdruckschlauch 55 unterbrochen werden.

Durch Erhöhen des im Inneren des Anpreßdruckschlauches 55 herrschenden Drucks P_{F} dehnt sich der Anpreßdruckschlauch 55 aus, so daß auf diese Weise das Dichtelement 15 gegen die von den Seitenwänden 11, 12 des Halters 10 auf das Dichtelement 15 ausgeübte Klemmkraft aus dem Halter 10 herausgeschoben und an den Mantel 20 angelegt werden kann. Die von dem Anpreßdruckschlauch 55 auf das Dichtelement 15 ausgeübte Anpreßkraft F ist in Fig. 1a durch einen Pfeil angedeutet.

Das Dichtelement 15 wird bevorzugt derart an den Mantel 20 angelegt, daß ein minimaler Dichtspalt vorhanden ist, der für eine ausreichende Dichtigkeit sorgt.

Gemäß der in Fig. 1b gezeigten Modifizierung kann in zumindest einer der Seitenwände 11, 12 des Halters 10 wenigstens eine sich in Längsrichtung des Halters 10 erstreckende Nut 40 ausgebildet sein, in der ein Abdichtungselement 30 mit kreisförmigen Querschnitt angeordnet ist, das beispielsweise als O-Ring ausgebildet ist.

Die dem Dichtelement 15 zugewandte Seite des Abdichtungselements 30 bildet einen Teil der Klemmfläche und trägt somit zur reibschlüssigen Verbindung zwischen dem Halter 10 und dem Dichtelement 15 bei. Das Abdichtungselement 30 kann somit als Klemmorgan bezeichnet werden.

Eine Bewegung des Abdichtungselementes 30 in Richtung der Bewegung des Dichtelementes 15 wird dadurch verhindert, daß in dieser Richtung die Weite der Nut 40 der Abmessung des Abdichtungselementes 30, d. h. dem Durchmesser des Abdichtungselementes 30 entspricht.

Die Ausführungsform der erfindungsgemäßen Dichtungseinrichtung gemäß Fig. 2 unterscheidet sich von der Ausführungsform gemäß Fig. 1a dadurch, daß der Halter 10 in einem Aufnahmekanal eines nur teilweise dargestellten Saugkastens 65 angeordnet und relativ zu dem Saugkasten 65 bewegbar ist, was durch die Doppelpfeile angedeutet ist.

Diese Ausgestaltung ermöglicht eine Voreinstellung des Abstands zwischen dem Halter 10 und dem Mantel 20 der Saugwalze, so daß eine vergleichsweise geringe Druckerhöhung im Anpreßdruckschlauch 55 ausreicht, um das Dichtelement 15 an den Mantel 20 anzulegen.

Ein weiterer Vorteil besteht darin, daß der Anpreßdruckschlauch 55 durch die geringe Druckerhöhung nur sein Volumen zu ändern braucht, ohne gedehnt werden zu müssen, um die notwendige Hubbewegung des Dichtelementes 15 zu bewirken. Dadurch besteht ein linearer Zusammenhang zwischen dem Druck P_{F} und dem Anpreßdruck zwischen dem Dichtelement 15 und dem Mantel 20 ohne Abhängigkeit vom Anpreßweg.

So wie der Halter 10 eine Klemmaufnahme für das Dichtelement 15 bildet, kann auch der Saugkasten 65 als eine Klemmaufnahme im Sinne der Erfindung für den Halter 10 ausgebildet sein.

Auch die Halter 10 der anderen beschriebenen Ausführungsformen der erfindungsgemäßen Dichtungseinrichtung können zum Zweck einer Grobjustierung relativ zum Mantel 20 verstellbar ausgebildet sein.

Fig. 3 dient der Erläuterung der auf das Dichtelement 15 einwirkenden Kräfte, wobei in dem Diagramm die Kräfte über die Ausdehnung des Dichtelements 15 längs der Drehachse der Saugwalze, d. h. über die Walzenbreite Bw aufgetragen sind.

Mit Fp ist die im folgenden als Biegekraft bezeichnete Kraft bezeichnet, die erforderlich ist, um das Dichtelement 15 an die Kontur des Walzenmantels 20 anzupassen, welche beispielsweise aufgrund der Walzendurchbiegung von einem geradlinigen Verlauf abweichen kann. Während in Fig. 3a die Biegekraft F_{P} als über die Länge des Dichtelementes 15 etwa konstant dargestellt ist, kann in der Praxis ein davon abweichender Verlauf der Biegekraft F_{P} auftreten.

Die durch das Einklemmen des Dichtelementes 15 in dem Halter 10 zwischen dem Dichtelement 15 und dem Halter 10 wirkende Haftreibungskraft ist in Fig. 3a mit F_{R} bezeichnet, wobei hier ein Fall angenommen wird, bei dem die Haftreibungskraft F_{R} größer als die Biegekraft F_{P} ist. Die Haftreibungskraft F_{R} wird im folgenden auch als Klemmkraft bezeichnet.

Um das Dichtelement 15 derart an den Mantel 20 anpressen zu können, daß das Dichtelement 15 über die gesamte Länge der Saugwalze abdichtend an dem Mantel 20 anliegt, ist der Druck P_{F} im Anpreßdruckschlauch 55 soweit zu erhöhen, daß die Anpreßkraft F größer als die Summe F_{R} + F_{P} ist und somit im schraffierten Bereich der Fig. 3a liegt.

In Fig. 3b, in welcher der Druck P_{F} im Inneren des Anpreßdruckschlauches 55 über die Zeit t dargestellt ist, ist ein Beispiel für den Fall F_{R} > F_{P} mit einer durchgezogenen Linie dargestellt.

Nachdem das Dichtelement 15 unter Einwirkung eines konstanten hohen Drucks P_{F} an die Kontur des Mantels 20 angepaßt worden ist, wird zwischen den Zeitpunkten t₁ und t₂ der Druck P_{F} - und somit die Anpreßkraft F - auf einen konstanten niedrigen, bevorzugt geringfügig über Null liegenden Wert reduziert. Da die Haftreibungs- oder Klemmkraft F_{R} größer als die Biegekraft F_{P} ist, kann sich das Dichtelement 15 nicht von selbst aus seinem optimal angelegten Zustand, d. h. aus seiner gewünschten Abdichtstellung herausbewegen. Dies bedeutet, daß allein die Klemmung des Dichtelementes 15 zwischen den Seitenwänden 11, 12 des Halters 10 den Zustand optimaler Abdichtung zwischen dem-Dichtelement 15 und dem Mantel 20 aufrechterhält.

Mit einer gestrichelten Linie ist in Fig. 3b der Fall F_{R} < F_{P} dargestellt, in dem die Klemmkraft F_{R} nicht ausreicht, das Dichtelement 15 in seiner an die Kontur des Mantels 20 angepaßten Stellung zu halten. In diesem Fall wird der Druck P_{F} im Anpreßdruckschlauch 55 nur höchstens so weit reduziert, daß die Anpreßkraft F zumindest näherungsweise der Differenz aus der Biegekraft und der Klemmkraft entspricht, d.h. es gilt F ≈ F_{P} - F_{R}.

Die Haftreibungskraft F_{R} zwischen dem Halter 10 und dem Dichtelement 15 wird in diesem Fall gewissermaßen durch die vom Anpreßdruckschlauch 55 auf das Dichtelement 15 ausgeübte Anpreßkraft F unterstützt, um die Biegekraft F_{P} zu überwinden und das Dichtelement 15 über die gesamte Länge der Saugwalze abdichtend an deren Mantel 20 zu drücken.

Wenn gemäß einem in Fig. 3b nicht dargestellten Fall Vibrationen des Mantels 20 auftreten und auf das Dichtelement 15 übertragen werden, kann dies zu einer zeitlichen Variation der von der Dichtungseinrichtung aufzubringenden Biegekraft F_{P} führen. Um den Zustand optimaler Abdichtung auch in einem solchen Fall aufrechtzuerhalten, wird der Fluiddruck P_{F} im Anpreßdruckschlauch 55 derart eingestellt, daß zu jedem Zeitpunkt die Anpreßkraft zumindest so groß wie die Biegekraft ist, d. h. daß F ≧ F_{P} gilt.

Fig. 4 zeigt eine Ausführungsform der erfindungsgemäßen Dichtungseinrichtung, bei der abweichend von den vorstehend beschriebenen Ausführungsformen als Klemmorgane 130 jeweils eine Anordnung aus einem Klemmdruckschlauch 50 und einem vom Klemmdruckschlauch 50 beaufschlagbaren Kolben 60 vorgesehen ist.

Die Klemmdruckschläuche 50 und die Kolben 60 erstrecken sich jeweils in axialer Richtung über die gesamte Walzenlänge im Inneren von Nuten 45, die in den Seitenwänden 11, 12 des Halters 10 ausgebildet und zum Dichtelement 15 offen sind.

Die dem Dichtelement 15 zugewandten Seiten der Kolben 60 bilden jeweils einen Teil der Klemmfläche für das Dichtelement 15 und tragen somit zur reibschlüssigen Verbindung zwischen dem Halter 10 und dem Dichtelement 15 bei.

Der zum Anlegen des Dichtelementes 15 an den Mantel 20 der Saugwalze vorgesehene Anpreßdruckschlauch 55 und die beiden Klemmdruckschläuche 50 sind an einen gemeinsamen Druckkreislauf angeschlossen, in welchem der Druck mittels einer Fluiddruckquelle 70 und eines Ventils 75 geregelt werden kann. Folglich herrscht im Anpreßdruckschlauch 55 und in den Klemmdruckschläuchen 50 beim Anlegen oder Anpressen des Dichtelementes 15 an die bewegte Fläche 20 derselbe Fluiddruck P_{F}.

Wenn das Dichtelement 15 nach dem Anlegen oder Anpressen die gewünschte Abdichtstellung erreicht hat und der Druck P_{F} reduziert wird, verhindern Rückschlagarmaturen 85 ein Abfallen des Drucks in den Klemmdruckschläuchen 50. Die von den Klemmorganen 130 ausgeübte Klemmkraft bleibt folglich erhalten. Ventile 90 dienen dazu, Druck aus den Klemmdruckschläuchen 50 abzulassen und somit diese Klemmkraft zu reduzieren oder aufzuheben.

In Fig. 4 ist außerdem eine im Bereich des Ventils 75 an den Druckkreislauf angeschlossene und mit dem Anpreßdruckschlauch 55 kommunizierende Druckregel- oder -steuereinrichtung 80 dargestellt, die zur Regelung bzw. Steuerung der Ventilstellung in Abhängigkeit von dem von ihr im Anpreßdruckschlauch 55 gemessenen Fluiddruck P_{F} ausgebildet ist. Eine derartige Druckregelvorrichtung kann auch bei den übrigen beschriebenen Ausführungsformen der erfindungsgemäßen Dichtungseinrichtung vorgesehen sein.

Mit der Ausführungsform gemäß Fig. 4 ist es möglich, die Haftreibungsoder Klemmkraft F_{R} an der durch den Kolben 60 bereitgestellten Klemmfläche gezielt in Abhängigkeit von den jeweiligen Einsatzbedingungen zu verändern, ohne daß ein separater Fluiddruckkreislauf erforderlich ist. Dabei können die geometrischen Verhältnisse sowie die Eigenschaften der Klemmdruckschläuche 50, der Kolben 60 und des Anpreßdruckschlauches 55 dem jeweiligen Anwendungszweck entsprechend gewählt und insbesondere aufeinander abgestimmt werden.

Die Ausführungsform gemäß Fig. 4 gestattet es, zunächst mit einem vergleichsweise hohen Druck P_{F} zu arbeiten, der notwendig ist, um das Dichtelement 15 relativ zum Halter 10 zu verschieben, und - wenn die gewünschte Abdichtstellung des Dichtelementes 15 erreicht ist - den Druck P_{F} zu reduzieren. Da ein Druckabfall in den Klemmdruckschläuchen 50 durch die Rückschlagarmaturen 85 verhindert wird, bleibt die von den Klemmorganen 130 auf das Dichtelement 15 ausgeübte Klemmkraft erhalten, so daß das Dichtelement 15 weiterhin in seiner Abdichtstellung festgehalten wird.

Die Kolben 60 können elastisch verformbar ausgebildet sein und aus einem jeweils die gewünschte Elastizität aufweisenden Material hergestellt werden. Eine hohe Elastizität der Kolben 60 ist von Vorteil, wenn mit Vibrationen des Walzenmantels 20 zu rechnen ist, die auf das Dichtelement 15 übertragen werden. Derartige Vibrationen können dann durch die Kolben 60 aufgenommen werden, so daß kein "Slip-Stick"-Effekt auftritt und das Dichtelement 15 in der optimalen Abdichtstellung bezüglich des Mantels 20 verbleibt.

Eine geringe Elastizität der Kolben 60 ist dagegen von Vorteil, wenn keine Vibrationen des Walzenmantels 20 zu erwarten sind und die Dichtungseinrichtung an einen schlechten Rundlauf aufweisenden Saugwalzen verwendet wird, da auf diese Weise der in solchen Fällen erwünschte "Slip-Stick"-Effekt gefördert wird.

Die in Fig. 5 gezeigte Ausführungsform einer erfindungsgemäßen Dichtungseinrichtung unterscheidet sich von der Ausführungsform gemäß Fig. 4 dadurch, daß lediglich in einer Seitenwand 11 des Halters 10 ein einen Klemmdruckschlauch 50 und einen Kolben 60 umfassendes Klemmorgan 130 vorgesehen ist, wobei im Klemmdruckschlauch 50 während des Anlegens bzw. Anpressens des Dichtelementes 15 an die bewegte Fläche 20 derselbe Druck P_{F} wie im Anpreßdruckschlauch 55 herrscht.

### Bezugszeichenliste

- 10: Halter
- 11,12: Seitenwand
- 15: Dichtelement
- 15a: Verschleißabschnitt
- 15b: Klemmabschnitt
- 16: Abschrägung
- 17: Aufnahmebereich, Aufnahmekanal
- 20: Bewegte Fläche, Mantel
- 21: Bohrungen
- 30: Klemmorgan, Abdichtungselement
- 130: Klemmorgan
- 40, 45: Nut
- 50: Klemmdruckschlauch
- 55: Anpreßdruckschlauch
- 60: Kolben
- 65: Saugkasten
- 70: Fluiddruckquelle
- 75: Ventil
- 80: Druckregel- oder -steuereinrichtung
- 85: Rückschlagarmatur
- 90: Ventil

- P₁, P₂: Druckzonen
- P_{F}: Fluiddruck
- F: . Anpreßkraft
- F_{R}: Klemmkraft, Haftreibungskraft
- F_{P}: Biegekraft
- Bw: Walzenbreite

## Patentansprüche

1. Dichtungseinrichtung zur seitlichen Abdichtung wenigstens einer an eine bewegte Fläche (20) angrenzenden Überdruck- oder Unterdruckzone (P₁, P₂) in einer Papiermaschine mit wenigstens einem Dichtelement (15), das zumindest bereichsweise in einem Aufnahmebereich (17) eines Halters (10) angeordnet und zum Anlegen an die bewegte Fläche (20) relativ zum Halter (10) bewegbar ist,
**dadurch gekennzeichnet,**
**daß** der Aufnahmebereich (17) als Klemmaufnahme ausgebildet und das Dichtelement (15) über Klemmftächen der Klemmaufnahme mit einer Klemmkraft (F_{R}) beaufschlagt ist, die größer als eine Beigekraft (F_{P}) ist.

2. Dichtungseinrichtung nach Anspruch 1,
**dadurch gekennzeichnet,**
**daß** in zumindest einer Ebene senkrecht zur Anlegerichtung das Dichtelement (15) den Aufnahmebereich (17) zumindest im wesentlichen vollständig ausfüllt.

3. Dichtungseinrichtung nach Anspruch 1 oder 2,
**dadurch gekennzeichnet,**
**daß** der Aufnahmebereich als zur bewegten Fläche (20) offener Aufnahmekanal (17) ausgebildet ist, der bevorzugt eine etwa quadratische oder rechtekkige freie innere Querschnittsfläche aufweist, wobei den Aufnahmekanal (17) begrenzende Seitenflächen als Klemmflächen ausgebildet sind.

4. Dichtungseinrichtung nach zumindest einem der vorhergehenden Ansprüche,
**dadurch gekennzeichnet,**
**daß** wenigstens eine Klemmfläche zum Teil von einem Klemmorgan (30; 130) gebildet ist, das vorzugsweise in einer Nut (40; 45) angeordnet ist, die in einer Seitenwand (11, 12) des Halters (10) ausgebildet und zum Dichtelement (15) offen ist.

5. Dichtungseinrichtung nach Anspruch 4,
**dadurch gekennzeichnet,**
**daß** das Klemmorgan als Abdichtungselement (30) ausgebildet ist.

6. Dichtungseinrichtung nach Anspruch 4 oder 5,
**dadurch gekennzeichnet,**
**daß** das Klemmorgan (30; 130) elastisch verformbar ist.

7. Dichtungseinrichtung nach zumindest einem der Ansprüche 4 bis 6,
**dadurch gekennzeichnet,**
**daß** das Klemmorgan (130) einen insbesondere zwischen dem Dichtelement (15) und einer den Aufnahmebereich (17) begrenzenden Seitenwand (11, 12) angeordneten Klemmdruckschlauch (50) umfaßt.

8. Dichtungseinrichtung nach zumindest einem der vorhergehenden Ansprüche,
**dadurch gekennzeichnet,**
**daß** das Dichtelement (15) mittels wenigstens eines Anpreßdrudckschlauches (55), der insbesondere zwischen dem Dichtelement (15) und einer von der bewegten Fläche (20) abgewandten Begrenzungsfläche des Aufnahmebereiches (17) angeordnet ist, an die bewegte Fläche (20) anlegbar ist.

9. Dichtungseinrichtung nach Anspruch 7 oder 8,
**dadurch gekennzeichnet,**
**daß** die im Anpreßdruckschlauch (55) und im Klemmdruckschlauch (50) herrschenden Drücke zumindest während des Anlegens oder Anpressens des Dichtelementes (15) an die bewegte Fläche (20) etwa gleich groß sind.

10. Dichtungseinrichtung nach zumindest einem der Ansprüche 7 bis 9,
**dadurch gekennzeichnet,**
**daß** der Anpreßdruckschlauch (55) und der Klemmdruckschlauch (50) an einen gemeinsamen Druckkreislauf angeschlossen sind.

11. Dichtungseinrichtung nach zumindest einem der Ansprüche 7 bis 10,
**dadurch gekennzeichnet,**
**daß** der Klemmdruckschlauch (50) in einer auf der Oberfläche der Seitenwand (11, 12) ausgebildeten Nut (45) angeordnet ist.

12. Dichtungseinrichtung nach zumindest einem der Ansprüche 7 bis 11,
**dadurch gekennzeichnet,**
**daß** zwischen dem Klemmdruckschlauch (50) und dem Dichtelement (15) ein in der Nut (45) beweglicher Kolben (60) angeordnet ist.

13. Dichtungseinrichtung nach Anspruch 12,
**dadurch gekennzeichnet,**
**daß** der Kolben (60) aus einem eine geringe Elastizität adweisenden Material hergestellt ist.

14. Dichtungseinrichtung nach zumindest einem der vorhergehenden Ansprüche,
**dadurch gekennzeichnet,**
**daß** das Dichtelement (15) einen mit der bewegten Fläche (20) zusammenwirkenden Verschleißabschnitt (15a) und einen mit dem Halter (10) zusammenwirkenden Klemmabschnitt (15b) umfaßt, wobei der Verschleißabschnitt (15a) und der Klemmabschnitt (15b) aus unterschiedlichen Materialien hergestellt sind.

15. Dichtungseinrichtung nach zumindest einem der vorhergehenden Ansprüche,
**dadurch gekennzeichnet,**
**daß** der Halter (10) mit einer zur Anlegerichtung parallelen Komponente relativ zur bewegten Fläche (20) bewegbar ist.

16. Dichtungseinrichtung nach zumindest einem der vorhergehenden Ansprüche,
**dadurch gekennzeichnet,**
**daß** der Halter (10) an einem Saug- oder Blaskasten (65) beweglich, insbesondere federnd gelagert ist.

17. Dichtungseinrichtung nach zumindest einem der vorhergehenden Ansprüche zur seitlichen Abdichtung wenigstens einer an die innen- oder Außenwand eines rotierenden Mantels (20) einer Saug- oder Blaswalze oder eines bewegten Bandes angrenzenden Druckzone (P₁, P₂).

18. Dichtungseinrichtung nach zumindest einem der vorhergehenden Ansprüche zur Verwendung zwischen einem Saug- oder Blaskasten (65) und dem rotierenden Mantel (20) einer Saug- oder Blaswalze oder einem bewegten Band.

19. Dichtungseinrichtung nach zumindest einem der vorhergehenden Ansprüche,
**dadurch gekennzeichnet,**
**daß** das Dichtelement (15) als eine sich zumindest im wesentlichen über die gesamte Walzerlänge erstreckende Dichtleiste ausgebildet ist.

20. Dichtungseinrichtung nach dem Oberbegriff von Anspruch 1
**dadurch gekennzeichnet,**
**daß** das Dichtelement (15) über Klemmflächen des Halters (10) mit einer Klemmkraft (F_{R}) beaufschlagt ist, wobei wenigstens eine Klemmfläche zumindest zum Teil von einem Klemmorgan (130) gebildet ist, das vorzugsweise in einer in einer Seitenwand (11, 12) des Halters (10) ausgebildeten und zum Dichtelement (15) offenen Nut (45) angeordnet ist, und das einen insbesondere zwischen dem Dichtelement (15) und einer den Aufnahmebereich (17) begrenzenden Seitenwand (11, 12) angeordneten Klemmdruckschlauch (50) umfaßt, wobei das Dichtelement (15) mittels wenigstens eines Anpreßdruckschlauches (55), der insbesondere zwischen dem Dichtelement (15) und einer von der bewegten Fläche (20) abgewandten Begrenzungsfläche des Aufnahmebereiches (17) angeordnet ist, an die bewegte Fläche (20) anlegbar ist, und wobei die im Anpreßdruckschlauch (55) und im Klemmdruckschlauch (50) herrschenden Drücke zumindest während des Anlegens oder Anpressens des Dichtelementes (15) an die bewegte Fläche (20) etwa gleich groß sind, und wobei insbesondere der Anpreßdruckschlauch (55) und der Klemmdruckschlauch (50) an einen gemeinsamen Druckkreislauf angeschlossen sind.

21. Verfahren zur seitlichen Abdichtung wenigstens einer an eine bewegte Fläche (20) angrenzenden Überdruck- oder Unterdruckzone (P₁, P₂) in einer Papiermaschine mittels einer Dichtungseinrichtung, die wenigstens ein Dichtelement (15) umfaßt. das in einem Aufnahmebereich (17) eines Halters (10) angeordnet ist und zum Anlegen an die bewegte Fläche (20) relativ zum Halter (10) bewegt wird,
**dadurch gekennzeichnet**
**daß** der Aufnahmebereich (17) als Klemmaufnahme ausgebildet und das Dichtelement (15) während seiner Bewegung relativ zum Halter (10) und im angelegten Zustand über Klemmflächen der Klemmaufnahme mit einer Klemmkraft (F_{R}) beaufschlagt wird, die größer als eine Biegekraft (F_{P}) ist.

22. Verfahren nach Anspruch 21,
**dadurch gekennzeichnet,**
**daß** das Dichtelement (15) mit einer zumindest im wesentlichen zeitlich konstanten Klemmkraft (F_{R}) eingeklemmt wird.

23. Verfahren nach Anspruch 21.
**dadurch gekennzeichnet,**
**daß** die Klemmkraft (F_{R}) in Abhängigkeit von dem Abstand des Dichtelementes (15) von der bewegten Fläche (20) und/oder in Abhängigkeit von einer Anpreßkraft (F), mit der das Dichtelement (15) zum Anlegen an die bewegte Fläche (20) beaufschlagt wird, variiert wird.

24. Verfahren nach zumindest einem der Ansprüche 21 bis 23,
**dadurch gekennzeichnet.**
**daß** eine Anpreßkraft (F), nachdem das Dichtetement (15) an die bewegte Fläche (20) angelegt worden ist, in Abhängigkeit von dem Verhältnis zwischen der Klemmkraft (F_{R}) und einer zum Anpassen des Dichtelementes (15) an die Kontur der bewegten Fläche (20) erforderlichen Biegekraft (F_{P}) eingestellt wird.

25. Verfahren nach zumindest einem der Ansprüche 21 bis 24,
**dadurch gekennzeichnet,**
**daß** eine Anpreßkraft (F), nachdem das Dichtelement (15) an die bewegte Fläche (20) angelegt worden ist, reduziert wird.

26. Verfahren nach zumindest einem der Ansprüche 21 bis 25,
**dadurch gekennzeichnet,**
**daß** eine Anpreßkraft (F), nachdem das Dichtelement (15) an die bewegte Fläche (20) gelegt, insbesondere an die Kontur der bewegten Fläche (20) angepaßt worden ist, insbesondere auf näherungsweise Null reduziert wird.

27. Verfahren nach zumindest einem der Ansprüche 21 bis 26,
**dadurch gekennzeichnet,**
**daß** eine Dichtungseinrichtung mit den Merkmalen zumindest eines der Ansprüche 1 bis 20 verwendet wird.

## Claims

1. Sealing device for the lateral sealing of at least one positive-pressure or negative-pressure zone (P₁, P₂) adjoining a moving surface (20) in a paper machine, using at least one sealing element (15) which, at least in some regions, is arranged in a holding region (17) of a holder (10) and can be moved relative to the holder (10) in order to be placed on the moving surface (20),
**characterized in that**
the holding region (17) is formed as a clamping holder and the sealing element (15) is acted on via clamping surfaces of the clamping holder with a clamping force (F_{R}) which is greater than a bending force (F_{P}).

2. Sealing device according to Claim 1, **characterized in that**, at least in a plane perpendicular to the direction of contact, the sealing element (15) at least substantially completely fills the holding region (17).

3. Sealing device according to Claim 1 or 2, **characterized in that** the holding region is formed as a holding channel (17) which is open towards the moving surface (20) and which preferably has an approximately square or rectangular free inner cross-sectional area, the side faces bounding the holding channel (17) being formed as clamping surfaces.

4. Sealing device according to at least one of the preceding claims, **characterized in that** at least one clamping surface is partly formed by a clamping element (13; 130) which is preferably arranged in a groove (40; 45) which is formed in a side wall (11, 12) of the holder (10) and is open towards the sealing element (15).

5. Sealing device according to Claim 4, **characterized in that** the clamping element is formed as a sealing element (30).

6. Sealing device according to Claim 4 or 5, **characterized in that** the clamping element (30; 130) is elastically deformable.

7. Sealing device according to at least one of Claims 4 to 6, **characterized in that** the clamping element (130) comprises a clamping pressure tube (50) arranged in particular between the sealing element (15) and a side wall (11, 12) bounding the holding region (17).

8. Sealing device according to at least one of the preceding claims, **characterized in that** the sealing element (15) can be placed on the moving surface (20) by means of at least one contact pressure tube (55), which is arranged in particular between the sealing element (15) and a boundary surface of the holding region (17) facing away from the moving surface (20).

9. Sealing device according to Claim 7 or 8, **characterized in that** the pressures prevailing in the contact pressure tube (55) and in the clamping pressure tube (15) are approximately equally high, at least while the sealing element (15) is being placed on or pressed against the moving surface (20).

10. Sealing device according to at least one of Claims 7 to 9, **characterized in that** the contact pressure tube (55) and the clamping pressure tube (50) are connected to a common pressure circuit.

11. Sealing device according to at least one of Claims 7 to 10, **characterized in that** the clamping pressure tube (50) is arranged in a groove (45) formed on the surface of the side wall (11, 12).

12. Sealing device according to at least one of Claims 7 to 11, **characterized in that** a piston (60) that can move in the groove (45) is arranged between the clamping pressure tube (50) and the sealing element (15).

13. Sealing device according to Claim 12, **characterized in that** the piston (60) is produced from a material having a low elasticity.

14. Sealing device according to at least one of the preceding claims, **characterized in that** the sealing element (15) comprises a wearing section (15a) interacting with the moving surface (20) and clamping section (15b) interacting with the holder (10), the wearing section (15a) and the clamping section (15b) being produced from different materials.

15. Sealing device according to at least one of the preceding claims, **characterized in that** the holder (10) can be moved relative to the moving surface (20) with a component parallel to the contact direction.

16. Sealing device according to at least one of the preceding claims, **characterized in that** the holder (10) is mounted on a suction or blower box (65), in particular in a sprung manner, such that it can move.

17. Sealing device according to at least one of the preceding claims for the lateral sealing of at least one pressure zone (P₁, P₂) adjoining the inner or outer wall of a rotating shell (20) of a suction or blower roll or a moving belt.

18. Sealing device according to at least one of the preceding claims for use between a suction or blower box (65) and the rotating shell (20) of a suction or blower roll or a moving belt.

19. Sealing device according to at least one of the preceding claims, **characterized in that** the sealing element (15) is formed as a sealing strip extending at least substantially over the entire length of the roll.

20. Sealing device according to the precharacterizing clause of Claim 1, **characterized in that** the sealing element (15) is acted on via clamping surfaces of the holder (10) with a clamping force (F_{R}), at least one clamping surface being at least partly formed by a clamping element (130) which is preferably arranged in a groove (45) formed in a side wall (11, 12) of the holder (10) and open towards the sealing element (15), and which comprises a clamping pressure tube (50) arranged in particular between the sealing element (15) and a side wall (11, 12) bounding the holding region (17), it being possible for the sealing element (15) to be placed on the moving surface (20) by means of at least one contact pressure tube (55), which is arranged in particular between the sealing element (15) and a boundary surface of the holding region (17) facing away from the moving surface (20), and the pressures prevailing in the contact pressure tube (55) and in the clamping pressure tube (50) being approximately equal, at least while the sealing element (15) is being placed on or pressed against the moving surface (20), and in particular the contact pressure tube (55) and the clamping pressure tube (50) being connected to a common pressure circuit.

21. Method for the lateral sealing of at least one positive-pressure or negative-pressure zone (P₁, P₂) adjoining a moving surface (20) in a paper machine by means of a sealing device which comprises at least one sealing element (15), which is arranged in a holding region (17) of a holder (10) and is moved relative to the holder (10) in order to be placed on the moving surface (20), **characterized in that** the holding region (17) is formed as a clamping holder and, during its movement relative to the holder (10) and in the state in which it is in contact, the sealing element (15) is acted on via clamping surfaces of the clamping holder with a clamping force (F_{R}) which is greater than a bending force (F_{P}).

22. Method according to Claim 21, **characterized in that** the sealing element (15) is clamped in with an at least substantially time-constant clamping force (F_{R}).

23. Method according to Claim 21, **characterized in that** the clamping force (F_{R}) is varied as a function of the distance of the sealing element (15) from the moving surface (20) and/or as a function of a contact force (F) with which the sealing element (15) is acted on in order to place it on the moving surface (20).

24. Method according to at least one of Claims 21 to 23, **characterized in that**, after the sealing element (15) has been placed on the moving surface (20), a contact force (F) is set as a function of the ratio between the clamping force (F_{R}) and a bending force (F_{P}) required to match the sealing element (15) to the contour of the moving surface (20).

25. Method according to at least one of Claims 21 to 24, **characterized in that**, after the sealing element (15) has been placed on the moving surface (20), a contact force (F) is reduced.

26. Method according to at least one of Claims 21 to 25, **characterized in that**, after the sealing element (15) has been placed on the moving surface (20), in particular has been matched to the contour of the moving surface (20), a contact force (F) is reduced, in particular to approximately zero.

27. Method according to at least one of Claims 21 to 26, **characterized in that** a sealing device having the features of at least one of Claims 1 to 20 is used.

## Revendications

1. Dispositif d'étanchéité pour étanchéifier latéralement au moins une zone de surpression ou de dépression (P₁, P₂) adjacente à une face en mouvement (20) dans une machine à papier comprenant au moins un élément d'étanchéité (15) qui est disposé au moins en partie dans une région de logement (17) d'un support (10) et qui peut être déplacé par rapport au support (10) pour s'appliquer contre la face en mouvement (20),
**caractérisé en ce que**
la région de logement (17) est réalisée sous forme de logement de serrage et l'élément d'étanchéité (15) est sollicité par le biais de faces de serrage du logement de serrage avec une force de serrage (F_{R}) qui est supérieure à une force de flexion (Fₚ).

2. Dispositif d'étanchéité selon la revendication 1,
**caractérisé en ce que**
dans au moins un plan perpendiculaire à la direction d'application, l'élément d'étanchéité (15) remplit au moins essentiellement complètement la région de logement (17).

3. Dispositif d'étanchéité selon la revendication 1 ou 2,
**caractérisé en ce que**
la région de logement est réalisée en tant que canal de logement (17) ouvert vers la face en mouvement (20), qui présente de préférence une face interne libre en section transversale approximativement quadratique ou rectangulaire, des faces latérales délimitant le canal de logement (17) étant réalisées en tant que faces de serrage.

4. Dispositif d'étanchéité selon au moins l'une quelconque des revendications précédentes,
**caractérisé en ce que**
au moins une face de serrage est formée en partie par un organe de serrage (30 ; 130) qui est disposé de préférence dans une rainure (40 ; 45) qui est réalisée dans une paroi latérale (11, 12) du support (10) et qui est ouverte vers l'élément d'étanchéité (15).

5. Dispositif d'étanchéité selon la revendication 4,
**caractérisé en ce que**
l'organe de serrage est réalisé en tant qu'élément d'étanchéification (30).

6. Dispositif d'étanchéité selon la revendication 4 ou 5,
**caractérisé en ce que**
l'organe de serrage (30 ; 130) est déformable élastiquement.

7. Dispositif d'étanchéité selon au moins l'une quelconque des revendications 4 à 6,
**caractérisé en ce que**
l'organe de serrage (130) comprend un tuyau de pression de serrage (50) disposé notamment entre l'élément d'étanchéité (15) et une paroi latérale (11. 12) délimitant la réaion de logement (17).

8. Dispositif d'étanchéité selon au moins l'une quelconque des revendications précédentes,
**caractérisé en ce que**
l'élément d'étanchéité (15) peut être appliqué contre la face en mouvement (20) au moyen d'au moins un tuyau de pression de compression (55) qui est disposé notamment entre l'élément d'étanchéité (15) et une face de limitation de la région de logement (17) opposée à la face en mouvement (20).

9. Dispositif d'étanchéité selon la revendication 7 ou 8,
**caractérisé en ce que**
les pressions régnant dans le tuyau de pression de compression (55) et dans le tuyau de pression de serrage (50) sont approximativement égales au moins au cours de l'application ou de la pression de l'élément d'étanchéité (15) contre la face en mouvement (20).

10. Dispositif d'étanchéité selon au moins l'une quelconque des revendications 7 à 9,
**caractérisé en ce que**
le tuyau de pression de compression (55) et le tuyau de pression de serrage (50) sont raccordés à un circuit de pression commun.

11. Dispositif d'étanchéité selon au moins l'une quelconque des revendications 7 à 10,
**caractérisé en ce que**
le tuyau de pression de serrage (50) est disposé dans une rainure (45) réalisée sur la surface de la paroi latérale (11, 12).

12. Dispositif d'étanchéité selon au moins l'une quelconque des revendications 7 à 11,
**caractérisé en ce que**
l'on dispose entre le tuyau de pression de serrage (50) et l'élément d'étanchéité (15) un piston (60) déplaçable dans la rainure (45).

13. Dispositif d'étanchéité selon la revendication 12,
**caractérisé en ce que**
le piston (60) est fabriqué en un matériau présentant une faible élasticité.

14. Dispositif d'étanchéité selon au moins l'une quelconque des revendications précédentes,
**caractérisé en ce que**
l'élément d'étanchéité (15) comprend une portion d'usure (15a) coopérant avec la face en mouvement (20) et une portion de serrage (15b) coopérant avec le support (10), la portion d'usure (15a) et la portion de serrage (15b) étant fabriquées à partir de matériaux différents.

15. Dispositif d'étanchéité selon au moins l'une quelconque des revendications précédentes,
**caractérisé en ce que**
le support (10) peut être déplacé par rapport à la face en mouvement (20) avec une composante parallèle à la direction d'application.

16. Dispositif d'étanchéité selon au moins l'une quelconque des revendications précédentes,
**caractérisé en ce que**
le support (10) est monté de manière déplaçable, notamment de manière élastique, sur une caisse aspirante ou soufflante (65).

17. Dispositif d'étanchéité selon au moins l'une quelconque des revendications précédentes, pour l'étanchéification latérale d'au moins une zone de pression (P₁, P₂) adjacente à la paroi intérieure ou extérieure d'une enveloppe en rotation (20) d'un cylindre aspirant ou soufflant ou à une bande en mouvement.

18. Dispositif d'étanchéité selon au moins l'une quelconque des revendications précédentes pour l'utilisation entre une caisse aspirante ou soufflante (65) et l'enveloppe en rotation (20) d'un cylindre aspirant ou soufflant ou une bande en mouvement.

19. Dispositif d'étanchéité selon au moins l'une quelconque des revendications précédentes,
**caractérisé en ce que**
l'élément d'étanchéité (15) est réalisé sous forme de nervure d'étanchéité s'étendant au moins essentiellement sur toute la longueur du cylindre.

20. Dispositif d'étanchéité selon le préambule de la revendication 1,
**caractérisé en ce que**
l'élément d'étanchéité (15) est sollicité par le biais de faces de serrage du support (10) avec une force de serrage (F_{R}), au moins une face de serrage étant formée au moins en partie par un organe de serrage (130) qui est disposé de préférence dans une rainure (45) réalisée dans une paroi latérale (11, 12) du support (10) et ouverte vers l'élément d'étanchéité (15), et qui comprend un tuyau de pression de serrage (50) disposé notamment entre l'élément d'étanchéité (15) et une paroi latérale (11, 12) délimitant la région de logement (17), l'élément d'étanchéité (15) pouvant s'appliquer contre la face en mouvement (20) au moyen d'au moins un tuyau de pression de compression (55) qui est disposé notamment entre l'élément d'étanchéité (15) et une face de limitation de la région de logement (17) opposée à la face en mouvement (20), et où les pressions régnant dans le tuyau de pression de compression (55) et dans le tuyau de pression de serrage (50) sont approximativement égales au moins au cours de l'application ou de la compression de l'élément d'étanchéité (15) contre la face en mouvement (20), et où notamment le tuyau de pression de compression (55) et le tuyau de pression de serrage (50) sont raccordés à un circuit de pression commun.

21. Procédé pour l'étanchéification latérale d'au moins une zone de surpression ou de dépression (P₁, P₂) adjacente à une face en mouvement (20) dans une machine à papier au moyen d'un dispositif d'étanchéité qui comprend au moins un élément d'étanchéité (15) qui est disposé dans une région de logement (17) d'un support (10) et qui est déplacé par rapport au support (10) pour s'appliquer contre la face en mouvement (20),
**caractérisé en ce que**
la région de logement (17) est réalisée en tant que logement de serrage et l'élément d'étanchéité (15) est sollicité au cours de son déplacement par rapport au support (10) et dans l'état appliqué par le biais des faces de serrage du logement de serrage avec une force de serrage (F_{R}), qui est supérieure à une force de flexion (Fₚ).

22. Procédé selon la revendication 21,
**caractérisé en ce que**
l'élément d'étanchéité (15) est serré avec une force de serrage (F_{R}) au moins essentiellement constante dans le temps.

23. Procédé selon la revendication 21,
**caractérisé en ce que**
la force de serrage (F_{R}) est variée en fonction de la distance de l'élément d'étanchéité (15) de la face en mouvement (20) et/ou en fonction d'une force de compression (F) avec laquelle l'élément d'étanchéité (15) est sollicité pour s'appliquer contre la face en mouvement (20).

24. Procédé selon au moins l'une quelconque des revendications 21 à 23,
**caractérisé en ce qu'**
une force de compression (F), après que l'élément d'étanchéité (15) a été appliqué contre la face en mouvement (20), est ajustée en fonction du rapport entre la force de serrage (F_{R}) et une force de flexion (Fₚ) nécessaire pour l'adaptation de l'élément d'étanchéité (15) au contour de la face en mouvement (20).

25. Procédé selon au moins l'une quelconque des revendications 21 à 24,
**caractérisé en ce qu'**
une force de compression (F) est réduite après que l'élément d'étanchéité (15) a été appliqué contre la face en mouvement (20).

26. Procédé selon au moins l'une quelconque des revendications 21 à 25,
**caractérisé en ce qu'**
une force de compression (F) est réduite notamment pratiquement à zéro après que l'élément d'étanchéité (15) a été appliqué contre la face en mouvement (20), notamment a été appliqué au contour de la face en mouvement (20).

27. Procédé selon au moins l'une quelconque des revendications 21 à 26,
**caractérisé en ce qu'**
un dispositif d'étanchéité ayant les caractéristiques d'au moins l'une des revendications 1 à 20 est utilisé.
